# EUROPÄISCHE PATENTSCHRIFT

(11) **EP 0 570 947 B1**
(45) Veröffentlichungstag und Bekanntmachung des Hinweises auf die Patenterteilung: **12.04.1995**
(21) Anmeldenummer: 93108189.7
(22) Anmeldetag: 19.05.1993
(51) Int. Cl.: D03C 3/12, D03C 3/24

(54) **Flaschenzug-Vorrichtung für eine Jacquardmaschine**
Tackle mechanism for a jacquard machine
Dispositif de palonnier pour une machine jacquard

(30) Priorität: 19.05.1992 BE 9200461
(43) Veröffentlichungstag der Anmeldung: 24.11.1993
(73) Patentinhaber: N.V. Michel Van de Wiele, B-8510 Kortrijk (Marke) (BE)
(72) Erfinder: Gheysen, Nico, B - 8768 Sint-Eloois-Winkel (BE); Puype, Lode, B - 8500 Kortrijk (BE); Derudder, Carlos, B-8501 Heule (BE); Dewispeleare, André, B - 8510 Kortrijk-Marke (BE)
(74) Vertreter: Prechtel, Jörg, Dipl.-Phys. Dr.

(56) Entgegenhaltungen:
- EP-A- 0 459 582
- BE-A- 529 019
- BE-A- 548 296
- BE-A- 549 280
- DE-B- 2 939 714

## Beschreibung

Die anschließend erläuterte Erfindung bezieht sich auf eine Flaschenzug -Vorrichtung für eine Jacquardmaschine.

Es ist bekannt, daß eine Jacquardmaschine in Zusammenarbeit mit einer Doppelstück-Webmaschine dafür Sorge trägt, daß vor jedem Schuß die verschiedenen Polkettfäden in die richtige Stellung gebracht sind, damit das Gewebe - je nach der erwünschten Bindung mit den gewünschten Figuren - gewebt werden kann.

Derartige Jacquardmaschinen enthalten mindestens zwei Reihen Haken und zwei sich gegenüber jeder Reihe Haken andauernd in Gegenphase auf- und abwärts bewegende Messer, welche die Haken jener Reihe mitnehmen können, wobei jeder Haken wahlweise in seiner oberen oder unteren Stellung (in Abhängigkeit von der Ausführung der Jacquardmaschine) von einem Wahlmechanismus während der Dauer eines oder mehrerer von den Messern durchlaufener Zyklen festgehalten werden kann.

Zwei derartige Reihen Haken werden als komplementäre Hakenreihen bezeichnet, und zwei einander gerade gegenüberstehende Haken, die zu einer von zwei komplementären Hakenreihen gehören, werden als komplementäres Hakenpaar benannt. Die Haken eines oder zweier komplementärer Hakenpaare können durch ihre Zusammenarbeit, die ihnen durch eine gegenseitige Verbindung auferlegt ist, Flaschenzugrollen, an diesen Rollen umgelenkte Flaschenzugschnüre und eine oder mehrere mit einer Flaschenzugschnur verbundene Kettfäden (über eine Harnischschnur) infolge der verschiedenen Stellungen der zusammenarbeitenden Haken auf eine unterschiedliche Höhe bringen. Mit anderen Worten gesagt, können durch Auswahl jedes Hakens, der mit derselben Flaschenzug-Vorrichtung zusammenwirkt, die mit einer Flaschenzugschnur dieser Flaschenzug-Vorrichtung verbundenen Kettfäden vor jedem Schuß in die gewünschte Stellung gebracht werden, um ein Doppelstückgewebe zu verwirklichen. Dieses Prinzip ist bekannt und wird anhand des nachfolgenden Beispiels veranschaulicht, wobei auf die beiliegende Figur 1 verwiesen wird.

Zum Weben bestimmter Bindungen in Doppelstück-Geweben ist es notwendig, daß die Polkettfäden für zwei aufeinanderfolgende Schüsse hinsichtlich der Schußfäden in dem Ober- und Untergewebe in drei mögliche Stellungen gebracht werden können, nämlich oberhalb dieser Schußfäden, unterhalb dieser Schußfäden und zwischen diesen Schußfäden. Man spricht jeweils von den Stellungen: oben, unten und in der Mitte. Um diese drei Wahlmöglichkeiten zu verwirklichen, werden drei Flaschenzug-Elemente (1), (2) und (3) verwendet (siehe Figur 1). Jedes Flaschenzug-Element enthält zwei übereinander angeordnete, drehbare Rollen (1', 1''), (2', 2''), (3', 3'').

Die beiden Haken zweier komplementärer Hakenpaare (9), (10) bzw. (9'), (10') sind durch eine abwärts hängende Flaschenzugschnur (7) bzw. (8) verbunden, während der abwärts hängende Abschnitt unter der oberen Rolle (1') des Flaschenzug-Elementes (1) bzw. unter der oberen Rolle (2') des Flaschenzug-Elementes (2) umgelenkt ist.

Eine Flaschenzugschnur (6) ist mit dem einen Ende an einem festen Punkt - unterhalb der Rollen (1'') und (2'') - angebunden, über die Rolle (1'') des Flaschenzug-Elementes (1) geführt, mit einem abwärts hängenden Abschnitt unter der oberen Rolle (3') des Flaschenzug-Elementes (3) umgelenkt, schließlich über die Rolle (2'') des Flaschenzug-Elementes (2) geführt und mit dem anderen Ende an einem tiefer gelegenen, festen Punkt festgemacht.

Eine Flaschenzugschnur (4) läuft über die untere Rolle (3'') des unteren Flaschenzug-Elementes (3), ist mit dem einen Ende tiefer über die Harnischschnur mit einem oder mehreren Polkettfäden verbunden und mit dem anderen Ende an einem fest angeordneten oder bewegbaren (einstellbaren) Punkt oder Gitter (5) angebunden.

Wenn keiner der vier Haken ausgewählt wird, dann bewegt sich einerseits der Haken (9) in Gegenphase zu dem Haken (10) und andererseits der Haken (9') in Gegenphase zu dem Haken (10') auf- und abwärts. Infolgedessen verbleiben die Flaschenzug-Elemente (1) und (2) auf derselben Höhe. Es erfolgt keine Anhebung, und die Polkettfäden bleiben in der Stellung "unten".

Wenn ein Haken, z. B. der Haken (9) in seiner oberen Stellung ausgewählt wird, dann wird nach der Anhebung des Hakens (10) mit Hilfe des Messers (um eine Höhe h) das Flaschenzug-Element (1) über eine Höhe h/2 angehoben. Das Flaschenzug-Element (2) wird nicht angehoben, weil weder der Haken (9') noch der Haken (10') angewählt wird. Die Anhebung des Flaschenzug-Elementes (1) um eine Höhe h/2 ergibt dieselbe Anhebung des Flaschenzug-Elementes (3) (um eine Höhe h/2), wodurch die Polkettfäden um eine Höhe h angehoben werden. Sie werden in die Stellung "in der Mitte" gebracht. Wenn der Haken (10) seine unterste Stellung einnimmt, befinden sich die Kettfäden in der Stellung "unten".

Wenn nun der eine Haken z. B. (9) und (9') jedes komplementären Hakenpaares in seiner oberen Stellung ausgewählt wird, dann werden beim Anheben der komplementären Haken (10) und (10') beide Flaschenzug-Elemente (1) und (2) um eine Höhe h/2 angehoben. Dies ergibt eine Anhebung des Flaschenzug-Elementes (3) um eine Höhe h, wodurch die Polkettfäden um eine Höhe 2h gehoben werden. Sie werden in die Stellung "oben" gebracht. Wenn die Haken (10), (10') in ihre untere Stellung gebracht sind, befinden sich die Polkettfäden in der Stellung ''unten''.

Durch die verschiedenen Wahlmöglichkeiten der Haken und dadurch, daß das Gitter (5) eventuell gemeinsam mit einem Haken auf ein anderes Niveau gebracht wird, können die Polkettfäden bei zwei aufeinanderfolgenden Schüssen in drei mögliche Stellungen gebracht werden.

Der große Nachteil dieser bekannten Flaschenzug-Vorrichtung liegt in der Tatsache, daß zwei komplementäre Hakenpaare (9, 10), (9', 10') benötigt werden, was eine umfangreiche, kostspielige Maschine ergibt.

Dieser Nachteil wurde von Flaschenzug-Vorrichtungen beseitigt, welche in der belgischen Patentschrift BE-A-1 004 347 beschrieben wurden.

Sie bezieht sich auf eine Flaschenzug-Vorrichtung für eine Jacquardmaschine, bei der nur ein komplementäres Hakenpaar verbunden werden muß und durch das Anwählen dieser Haken die Möglichkeit besteht, die Kettfäden je Rapport aus 2 Schuß in drei mögliche Stellungen zu bringen.

In der obengenannten Patentschrift sind zwei mögliche Ausführungsformen beschrieben, die in der beiliegenden Figur 2 gezeigt werden. Bei der ersten Ausführungsform ist an zwei komplementären Haken (11) und (12) jeweils das eine Ende einer abwärts hängenden Flaschenzugschnur (13) befestigt. Diese Flaschenzugschnur (13) ist unter der oberen Rolle (14') eines Flaschenzug-Elementes (14) umgelenkt. An einem der beiden Haken (11), (12) ist das Ende einer zweiten Flaschenzugschnur (15) festgemacht, welche tiefer als das Flaschenzugelement (14) nach unten hängt, unter der oberen Rolle (17') eines Flaschenzug-Elementes (17) umgelenkt ist, dann nach oben zurück geführt wird, über die untere Rolle (14'') des Flaschenzug-Elementes (14) läuft und zurück tiefer als jene Rolle (14'') mit einem festen oder einstellbaren Gitter (16) verbunden wird. Auf der unteren Rolle (17'') dieses Flaschenzug-Elementes (17) liegt eine dritte Flaschenzugschnur (18). deren eines Ende tiefer (über Harnischschnüre) mit einem oder mehreren Polkettfäden verbunden wird, und deren anderes Ende tiefer als die untere Rolle (17'') des Flaschenzug-Elementes (17) mit einem festen oder einstellbaren Gitter (19) verbunden ist.

Bei der zweiten Ausführungsform ist das obere Flaschenzug-Element (14) an einen der beiden komplementären Haken (11) und (12) festgemacht, während eine andere Flaschenzugschnur (21') mit dem einen Ende mit dem anderen Haken (12) verbunden ist, tiefer als das Flaschenzug-Element (14) unter der oberen Rolle (17') des Flaschenzug-Elementes (17) umgelenkt ist, zurück nach oben läuft, über die untere Rolle (14'') des Flaschenzug-Elementes (14) gelegt und mit dem anderen Ende tiefer und zurück an einem festen oder einstellbaren Gitter (16) angebunden wird. Über die untere Rolle (17'') des Flaschenzug-Elementes (17) läuft eine Flaschenzugschnur (18), deren eines Ende - tiefer - über Harnischschnüre mit den Polkettfäden verbunden ist,und deren anderes Ende - ebenfalls auf einem tieferen Niveau - mit einem festen oder einstellbaren Gitter (19) verbunden ist.

Wenn der Haken (11) - oder (12) - in seiner oberen Stellung angewählt wird und die Gitter (16), (19) als fest vorausgesetzt werden, dann werden die Kettfäden - nach dem Anheben des anderen Hakens (12) oder (11) - um eine Höhe 2h angehoben und gelangen aus der Stellung "unten" in die Stellung "oben".

Falls kein einziger Haken angewählt wird, werden die Kettfäden - infolge der Anhebung des Hakens (11) - um die Höhe h gehoben und von der Stellung "unten" in die Stellung "in der Mitte" gebracht.

Wenn die Vorrichtung nun mit Hilfsmitteln versehen wird, durch die eines der Gitter (z. B. das Gitter (16)) von einem Messer (12') gemeinsam mit dem Haken (12) um eine Höhe h angehoben wird, gelangen die Kettfäden - nach der Anhebung des Hakens (12) - um eine Wegstrecke h tiefer als in Falle eines festen Gitters.

Bezüglich einer ausführlicheren Beschreibung aller Möglichkeiten dieser bekannten Flaschenzug-Vorrichtung sei auf die belgische Patentschrift BE-A-1 004 347 verweisen.

Die hierüber umrissene Flaschenzug-Vorrichtung ist eine Lösung, um mit nur zwei komplementären Haken, zwei Flaschenzug-Elementen und zwei Gittern drei Stellungen der Polkettfäden zu erreichen.

Ein Nachteil dieser Lösung besteht jedoch darin, daß zwei Flaschenzug-Elemente und zwei Gitter (16), (19) benötigt werden, wodurch die gesamte Vorrichtung in der Höhe viel Platz wegnimmt und die mit dieser Flaschenzug-Vorrichtung versehenen Jacquardmaschinen ziemlich hoch aufgestellt werden müssen, um annehmbare Einfallswinkel der Harnischschnüre an dem Chorbrett zu erhalten.

Das Ziel dieser Erfindung ist eine für eine Jacquardmaschine vorzusehende Flaschenzug-Vorrichtung, deren Höhe gedrängter ist.

Der Gegenstand der Erfindung ist ist im Anspruch 1 angegeben, und bezieht sich auf eine Flaschenzug-Vorrichtung, bei der für jedes komplementäre Hakenpaar einer Jacquardmaschine ein Flaschenzug-Element und ein an einem Gitter befestigtes Rollenelement vorgesehen sind. Jedes Flaschenzug-Element enthält zwei an einer gemeinsamen Konstruktion angeordnete, drehbare Rollen, über die die betreffenden Flaschenzugschnüre geführt werden können.

Jedes Rollenelement ist mit einein drehbaren Röllchen versehen, über das die Flaschenzugschnur geführt werden kann.

Diese Vorrichtung wird, wie folgt, angeordnet. An dem einen Haken eines komplementären Hakenpaares ist das Ende einer Flaschenzugschnur befestigt. Diese Flaschenzugschnur ist unter einer oberen Rolle des Flaschenzug-Elementes umgelenkt und mit dem anderen Ende an dein anderen Haken des komplementären Hakenpaares befestigt. Auf diese Weise ist das Flaschenzug-Element mit Hilfe der Flaschenzugschnur an den Haken aufgehängt.

Unter dem Flaschenzug-Element ist das Rollenelement fest angeordnet. Eine zweite Flaschenzugschnur ist mit dem einen Ende an einem der obengenannten Haken (neben der ersten Flaschenzugschnur) befestigt, läuft abwärts und wird unter dem drehbaren Röllchen des Rollenelementes umgelenkt, läuft zurück nach oben, wo sie über die untere Rolle des Flaschenzug-Elementes läuft, um sich weiter zurück abwärts zu erstrecken. An dem abwärts hängenden Ende dieser Flaschenzugschnur wird die Harnischschnur festgemacht.

Mit der Flaschenzug-Vorrichtung gemäß der Erfindung werden drei mögliche Stellungen der Kettfäden über die verschiedenen Wahlmöglichkeiten der Haken erhalten, wobei kein einzelner Haken oder doch der eine oder der andere Haken in seiner oberen oder unteren Stellung (je nach der Ausführungsform der Vorrichtung) gewählt wird und sich der andere Haken mit einen Messer auf- und abwärts bewegt.

Bei der Wahl des Hakens, an dem die eine Flaschenzugschnur befestigt ist, in seiner oberen Stellung gelangen die von der Harnischschnur mitgenommenen Kettfäden in die Stellungen unten und oben in dem Augenblick, in dem der andere (komplementäre) Haken von dem Messer jeweils in seine untere oder obere Stellung gebracht wird.

Bei der Wahl des Hakens, an dein zwei Flaschenzugschnüre befestigt sind, gelangen die von der Harnischschnur mitgenommenen Kettfäden in die Stellungen in der Mitte und oben in dem Augenblick, in dem der andere (komplementäre) Haken von dem Messer jeweils in seine untere und obere Stellung gebracht wird.

Wenn kein einziger Haken ausgewählt wird, gelangen die von der Harnischschnur mitgenommenen Kettfäden in die Stellung unten und in der Mitte in dem Augenblick, in dem der Haken, an dem die eine Flaschenzugschnur befestigt ist, bzw. der Haken, an dem zwei Flaschenzugschnüre befestigt sind, von dem Messer in die oberste Stellung gebracht ist. Die Vorrichtung kann somit in zwei aufeinanderfolgenden Zyklen der Messer drei verschiedene Stellungen der Kettfäden bewirken, wobei je Harnischschnur nur ein komplementäres Hakenpaar benötigt wird.

Ein Vorteil dieser Erfindung liegt in der Tatsache, daß die Vorrichtung - durch Anwendung von nur einem Flaschenzug-Element und eines fest angeordneten Rollenelementes je Hakenpaar - in ihrer Höhe weit gedrängter als die bekannten Vorrichtungen dieser Art ist.

Dadurch daß je Hakenpaar nur ein Flaschenzug-Element und ein Rollenelement benötigt werden, besteht ein zusätzlicher Vorteil der Erfindung in der beschränkten Anzahl Einzelteile und in der Einfachheit und den geringen Kosten der Vorrichtung.

Beim Zusammenwirken mit allen (oder einem Teil der) komplementären Hakenpaaren einer Jacquardmaschine kann immer eine Vorrichtung gemäß der Erfindung vorgesehen werden. Diese Hakenpaare können in einer oder mehreren komplementären Doppelreihen angeordnet sein, Die verschiedenen Flaschenzug-Elemente sind dabei nebeneinander unter ihren jeweiligen Hakenpaaren aufgehängt, während die zugehörigen Rollenelemente unter jedem Flaschenzug-Element befestigt sind. Eine derartige Anordnung mehrerer Vorrichtungen gemäß der Erfindung an derselben Jacquardmaschine ist ein anderer Gegenstand der Erfindung.

Bei einer bevorzugten Ausführungsform der Anordnung gemäß der Erfindung sind die Rollenelemente, die zu demselben komplementären Hakenreihenpaar gehören, an einem Profilkörper befestigt,der sich parallel zu diesen Reihen und hauptsächlich horizontal unter diesen Hakenreihen erstreckt. Mehrere derartige, nebeneinander liegende Profile, an denen Rollenelemente befestigt sind, können miteinander verbunden sein und ein Gitter bilden. Ein solches Profil oder mehrere Profile können - auch nicht miteinander verbunden - entweder fest oder bewegbar (= einstellbar) angeordnet sein.

Bei einer anderen Ausführungsform der Vorrichtung gemäß der Erfindung ist mindestens eine Rolle des Flaschenzug-Elementes oder die Rolle des Rollenelementes so angeordnet oder ausgeführt,daß - bei einem vertikalen Lauf die Flaschenzugschnur an dieser Rolle (bzw. an diesen Rollen) umgelenkt wird, um dementsprechend vertikal zurückzulaufen - die beiden vertikalen Flaschenzugabschnitte in verschiedenen senkrecht zu der Messerrichtung liegenden, vertikalen Flächen angeordnet sind, während die Außenseite des Flaschenzug-Elementes und/oder Rollenelementes senkrecht zu der Messerrichtung steht.

Vorzugsweise sind alle Rollen(sowohl des Flaschenzug-Elementes als auch des Rollenelementes) auf diese Art mit dein Ziel angeordnet oder ausgeführt, um zum einen vorzubeugen, daß sich nebeneinander laufende, vertikale Flaschenzug -Schnurabschnitte gegeneinander reiben, und zum anderen zu unterbinden, daß die Flaschenzug-Elemente schief hängen. Bislang werden diese Probleme durch Benutzung von Rollen mit verschiedener maximaler Rollenmittellinie vermieden.

Der Vorteil dieser Ausführungsform liegt somit in der Tatsache, daß überall Rollen mit derselben Rollenmittelinie benutzt werden können.

Bei einer bevorzugten Ausführungsform dieser Vorrichtung gemäß der Erfindung wird das oberhalb genannte Merkmal dadurch erhalten, daß eine Rolle auf einer schief angeordneten Achse angebracht wird. Unter einer schiefen Anordnung wird hier verstanden, daß diese Achse nicht in einer vertikalen, in der Messerrichtung verlaufenden Fläche liegt, während die Außenseite der Flanken des Flaschenzug-Elementes und/oder Rollenelementes senkrecht zu der Messerrichtung steht.

Weitere Merkmale und Vorteile der Flaschenzug-Vorrichtung und der Anordnung mehrerer Flaschenzug-Vorrichtungen an einer Jacquardmaschine gemäß der Erfindung werden anhand einer ausführlichen Beschreibung einer bevorzugten Ausführungsform deutlich gemacht, ohne daß die Erfindung hierdurch auf diese mögliche Ausführungsform beschränkt wird.

Die beigefügten Figuren verdeutlichen zum einen die oberhalb stehende Beschreibung des Standes der Technik:
Dabei ist Figur 1 eine schematische Seitenansicht einer bekannten Flaschenzug-Vorrichtung für eine Jacquardmaschine, die drei Flaschenzug-Elemente und zwei komplementäre Hakenpaare benutzt, und
Figur 2 zeigt eine schematische Seitenansicht zweier Ausführungsformen einer bekannten Flaschenzug-Vorrichtung für eine Jacquardmaschine, die zwei Flaschenzug-Elemente und ein komplementäres Hakenpaar benutzen.
   Die weiteren, beigefügten Figuren verdeutlichen zum anderen die nun folgende Beschreibung einer bevorzugten Ausführungsform der Erfindung:
Dabei zeigt Figur 3 eine perspektivische Ansicht der Anordnung von sechs Flaschenzug-Vorrichtungen gemäß der Erfindung in Zusammenarbeit mit sechs komplementären Rollenpaaren, die über drei paarweise angeordnete, komplementäre Hakenreihen verteilt sind,
Figur 4 zeigt eine Ansicht der Flaschenzug-Vorrichtungen gemäß der Erfindung aus Figur 3 von oben,
Figur 5 zeigt eine perspektivische Ansicht eines auseinandergenommenen Rollenelementes einer Flaschenzug-Vorrichtung gemäß der Erfindung und
Figur 6 eine andere perspektivische Ansicht des auseinandergenommenen Rollenelementes aus Figur 5.

Eine bevorzugte Ausführungsform einer Flaschenzug-Vorrichtung gemäß der Erfindung enthält ein Flaschenzug-Element (21), das aus zwei länglichen Seitenstücken (22), (23) zusammengesetzt ist, die parallel zueinander und einander gerade gegenüber in einem gewissen Abstand aneinander befestigt sind. In der Nähe der Enden dieser Seitenstücke (22), (23) verlaufen zwischen diesen Seitenstücken (22), (23) Achsen (24) und (25), also von dem einen Seitenstück (22) zum anderen Seitenstück (23). Die Seitenstücke (22) und (23) sind mit Hilfe dieser Achsen aneinander befestigt.

Auf den Achsen (24), (25) werden drehbare Rollen (26) bzw. (27) aufgesetzt. Die Achsen (24) und (25) sind parallel zueinander angeordnet und stehen hinsichtlich der Außenseite der Seitenstücke (22) und (23) nicht senkrecht.

Die Winkel (α), die zwischen den Mittellinien der Achsen(24) und (25) einerseits und der Senkrechten auf der Außenseite eines der Seitenstücke (22) oder (23) - in der Höhe der Achsen (24) und (25) - andererseits gebildet werden, sind folglich identisch.

Die Flaschenzugschnur (28) ist mit dem einen Ende an dem Haken (29) befestigt - also an einem Punkt, der auf der vertikalen Symmetrieachse dieses Hakens (29) liegt -,läuft vertikal abwärts, wird unter der Rolle (26) umgelenkt und läuft vertikal nach oben zurück, wo ihr anderes Ende an dem Haken (30) befestigt wird - also an einem Punkt, der nicht auf der vertikalen Symmetrieachse dieses Hakens (30) liegt. Der Befestigungspunkt der Flaschenzugschnur (28) an dem Haken (30) liegt nicht in der Mitte dieses Hakens, weil an demselben Haken (30) noch eine zweite Flaschenzugschnur festgemacht werden muß (siehe weiter).

Die Größe des Winkels (α) zwischen der Mittellinie der Achse (24) der Rolle (26) und der Senkrechten auf der Außenseite des Seitenstückes (22) oder (23) ist derart gewählt, daß die Flaschenzugschnur (28) von dem einen Befestigungspunkt ab in einer senkrecht zu der Messerrichtung liegenden, vertikalen Fläche - die die vertikalen Symmetrielinien der Haken (29) und (30) enthält - abwärts verlaufen kann, anschließend unter der Rolle (26) umgelenkt wird und danach in einer anderen vertikalen Fläche, die senkrecht zu der Messerrichtung liegt, nach oben zu dem anderen Befestigungspunkt laufen kann, während sich die Außenwände der Seitenstücke (22) und (23) innerhalb senkrecht zu der Messerrichtung liegenden Flächen befinden. Das Rollenelement (31) weist einen balkenförmigen Basisteil (32) auf, der mit einer an der unteren Wand herauskommenden, T-förmigen Aussparung (33) versehen ist, damit das Rollenelement (31) über einen in der T-förmigen Aussparung (33) passenden, hervorspringenden Rand (34) eines Profilkörpers (35) hinweg geschoben werden kann, um dieses Rollenelement (31) an diesem Profilkörper zu befestigen. Das Rollenelement (31) kann nur dadurch an diesem Rand befestigt oder von ihn abgenommen werden, daß der Basisteil (32) von dem einen Ende des Randes (34) aufgeschoben oder jeweils an seinem einen Ende abgeschoben wird.

Senkrecht auf der Oberseite des Basisteiles (32) ist in der Breitenrichtung eine aufrechtstehende Rippe (32') vorgesehen, auf der eine sich in der Längsrichtung des Basisteiles (32) erstreckende Buchse (39) befestigt ist. In dieser Buchse (39) ist eine an ihren beiden Seiten herausragende Achse (40) drehbar angeordnet.

An beiden Enden der drehbaren Achse (40) wird nun jeweils eine Seitenplatte (36) bzw. (41) befestigt. Die beiden Seitenplatten (36), (41) weisen einen unteren Abschnitt (36') bzw. (41') von länglicher Gestalt auf, dessen Ränder parallel sind, und laufen höher in einem breiteren, oberhalb abgerundeten Kopf (36'') bzw. (41'') aus. Mitten in dem Kopf (36'') ist an der Innenseite dieser Seitenplatte (36) eine Achse (37) festgemacht, auf der ein drehbares Röllchen (38) aufsitzt.

Der Kopf (41'') der Seitenplatte (41) weist an seiner Innenseite eine symmetrische, kreisförmige Vertiefung (42) auf, in deren Mitte eine Öffnung (44) vorgesehen ist. Die Form und die Abmessungen dieser Vertiefung (42) und der Öffnung (44) sowie ihre Anordnung in der Seitenplatte (41) sind derart gewählt, daß beim Zusammenfügen der Seitenplatten (36), (41) die Achse (37) in die Öffnung (44) geschoben werden kann und das Röllchen (38) teilweise von den Wänden der Vertiefung (42) umgeben wird, damit zwischen den Seitenplatten (36) und (41) und rund um das Röllchen (38) ausreichend Platz bleibt, um eine Flaschenzugschnur (47) von der Oberseite aus unter dem Röllchen (38) herumzulegen und zurück nach oben zu führen, wobei sich das Röllchen (38) um seine Achse (37) drehen kann.

Die Seitenplatte (41) weist an der Innenseite ihres unteren Abschnittes (41') eine U-förmige Vertiefung (43) auf, deren Wände (43') von der Unterseite dieser Seitenplatte (41) aus parallel laufen und höher an einer Biegung (43'') ineinander übergehen. In dieser Vertiefung ist nahe an der Biegung (43'') eine Öffnung (45) vorgesehen. Der Ort, die Gestalt und die Abmessungen der Vertiefung (43) und der Öffnung (45) sind derart gewählt, daß beim Zusammenfügen der Seitenplatten (36) und (41) das Ende der Achse (40) in die Öffnung (45) geschoben werden kann, wobei die Buchse (39) und die Oberseite der Rippe (32') von den Wänden (43') und der Biegung (43'') der U-förmigen Vertiefung (43) der Seitenplatte (41) umschlossen werden.

An der Außenwand der Seitenplatte (41) des Rollenelementes (31) ist seitlich eine Aussparung (46) vorgesehen, die sich über die vollständige Höhe des Kopfes (41'') erstreckt. Diese Aussparung (46) bildet einen Einsprung - mit einem abgerundeten Übergang zwischen den beiden den Einsprung bildenden Wänden - , der von der Oberkante des Kopfes (41'') bis dorthin läuft, wo dieser Kopf (41'') in den länglichen Abschnitt (41') übergeht.

Die Achse (37) verläuft nicht senkrecht zu der Seitenplatte (36). Zwischen der Mittellinie der Achse (37) und der Senkrechten auf der Außenseite der Seitenplatte (36) wird - in der Höhe der Achse (37) - ein Winkel (β) gebildet, der dem Winkel (α) entspricht, wobei aber im Vergleich zu dem Winkel (α) der Winkel (β) an der anderen Seite der Senkrechten gebildet wird.

Die Flaschenzugschnur (47) wird an dem Haken (30) in einem Punkt befestigt, der nicht auf der vertikalen Symmetrielinie, sondern an der anderen Seite jener Symmetrielinie neben dem Befestigungspunkt der Flaschenzugschnur (28) liegt. Die Flaschenzugschnur (47) läuft vertikal nach unten und wird unter dem Röllchen (38) des Rollenelementes (31) herumgelegt. Dann wird die Flaschenzugschnur (47) zurück vertikal nach oben geführt, über das Röllchen (27) des Flaschenzug-Elementes (21) herumgeführt und läuft dann vertikal nach unten zurück.

Der Winkel (β), den die Achse des Röllchens (38) mit einer Senkrechten auf der Außenseite der Seitenplatte (36) bildet, ist derart gewählt, daß sich die Flaschenzugschnur (47) von dem Befestigungspunkt an dem Haken (30) (der sich nicht auf der Symmetrielinie befindet) in einer senkrecht zu der Messerrichtung liegenden, vertikalen Fläche erstrecken kann, anschließend um das Röllchen (38) herumgelenkt wird und weiterhin in einer anderen senkrecht zu der Messerrichtung liegenden, vertikalen Fläche nach oben laufen kann, wobei diese letztgenannte Fläche die vertikalen Symmetrielinien der Haken (29) und (30) enthält und sich die Außenwände der Seitenplatten (36) und (41) des Rollenelementes (31) innerhalb senkrecht zu der Messerrichtung liegenden Flächen befinden.

Dadurch daß die Achse des Röllchens (27) mit einer Senkrechten auf dem Seitenstück (23) einen Winkel (α) bildet, wird die Flaschenzugschnur (47) - nach ihrer Umlenkung an dem Röllchen (27) - von der vertikalen Fläche, die die Symmetrielinien der Haken (29) und (30) enthält, in eine parallele, vertikale Fläche geführt, in der die Flaschenzugschnur (47) abwärts zwischen den Profilkörpern (35) läuft und mit den Kettfäden verbunden wird, wobei die letztgenannte, vertikale Fläche auch den Befestigungspunkt der Flaschenzugschnur (28) an dem Haken (30) enthält.

Infolgedessen verläuft der Abschnitt der Flaschenzugschnur (47), der von dem Röllchen (27) aus abwärts hängt, parallel in einem bestimmten Abstand neben dem Abschnitt der Flaschenzugschnur (47), der sich von dem Befestigungspunkt an dem Haken (30) abwärts erstreckt, wobei sich die beiden Abschnitte der Flaschenzugschnur an den Breitseiten der Fläche befinden, die die Symmetrielinien der Haken (29) und (30) enthält.

Die Ausführung des Rollenelementes (31) und insbesondere der Aussparung (46) ist derart gewählt, daß der Abschnitt der Flaschenzugschnur (47), der von dem Röllchen (27) aus abwärts hängt, sich in der Höhe des Rollenelementes (31) in der Aussparung (46) abwärts erstreckt.

Ein zusätzliches Merkmal des Flaschenzugelementes (21) besteht darin, daß eines der Seitenstücke (23) an der Außenseite des in die Höhe laufenden Randes, an dem die Flaschenzugschnur (47) abwärts geführt ist, auf der gesamten Höhe eine Aussparung (48) mit gerundeten Wänden besitzt, die die Flaschenzugschnur (47) führen kann.

Die beiden Seitenplatten (36), (41) des Rollenelementes (31) sind hinsichtlich des Basisteils (32) auf der Achse (40) schwenkbar angeordnet. Diese schwenkbare Befestigung verhindert, daß infolge der Bewegung des Gitters entsprechend einem geneigten Fach ein Biegemoment in dem Rollenelement (31) entsteht.

Bei einer bevorzugten Anordnung mehrerer Vorrichtungen gemäß der Erfindung ist ein Gitter vorgesehen, das aus mehreren Profilkörpern (35) besteht, die, in einem festen Abstand voneinander entfernt, parallel angeordnet sind. Dieses Gitter wird derart angebracht, daß die Profilkörper (35) parallel zu den Messern verlaufen. Auf der Oberseite jedes Profilkörpers (35) sind zwei parallele, herausragende, T-förmige, profilierte Ränder (34) vorgesehen. An diesen Rändern (34) werden mehrere Rollen-Elemente (31) nebeneinander befestigt. Der Ort für die Anordnung der Profilkörper (35) und jedes Rollenelementes (31) an den Rändern (34) dieser Profilkörper (35) ist so gewählt, daß sich einerseits die Flaschenzugschnüre (28), (47) und andererseits das Flaschenzug-Element (21) und das Rollen-Element (31) einer Vorrichtung gemäß der Erfindung - die miteinander durch Flaschenzugschnüre verbunden sind - mit in die Höhe laufenden Flaschenzugschnur-Abschnitten bzw. Außenwänden erstrecken können, die sich in vertikalen, senkrecht zu der Messerrichtung liegenden Flächen befinden.

Die beiden Reihen Flaschenzug-Vorrichtungen, die nebeneinander angeordnet sind und deren Rollenelemente (31) an verschiedenen, nebeneinander liegenden Wänden (34) der beieinander liegenden Profilkörper (35) befestigt sind, sind derart angebracht, daß die jeweiligen Flaschenzugschnüre (47) zwischen denselben Profilkörpern (35) abwärts zu den Kettfäden hinlaufen, daß infolgedessen die Haken (30), die mit zwei solchen Reihen Flaschenzug-Vorrichtungen zusammenwirken und an denen zwei Flaschenzugschnüre (28), (47) befestigt werden, sich nebeneinander befinden und daß somit die Flaschenzug-Elemente (21) und Rollenelemente (31) der verschiedenen Reihen derart aufgehängt oder befestigt werden, daß die Aussparungen (48) bzw. (46) aufeinander zu gerichtet sind.

Ein zusätzlicher Vorteil der Erfindung besteht in der verschiebbaren Befestigung der Rollenelemente (31) auf den Profilkörpern (35), wodurch ein günstigerer Zugang zu den Flaschenzügen erhalten wird, um eventuell Einzelteile der Flaschenzug-Vorrichtung zu ersetzen.

Die vorgenannten Winkel α und β liegen jeweils in der Zeichenebene der Fig. 4, d.h. in einer zur (zumeist vertikalen) Längsrichtung der dargestellten Flaschenzuganordnungen senkrechten Ebene. Die vorstehend als Haken bezeichneten Bauteile (39,40) werden auch Platinen genannnt. Die erfindungsgemäße Anordnung zeichnet sich u.a. durch einfachen Aufbau und einfache Handhabung aus, da nicht nur die beiden Schnurenden der Flaschenzugschnur (28), sondern auch das obere Schnurende der Flaschenzugschnur (47) an den Haken befestigt sind. Das untere Ende der Flaschenzugschnur (47) führt unmittelbar zur Harnisch-Schnur. An dem von den Profilkörpern (35) gebildeten Gitter sind daher nur die Rollenelemente (31) vorzusehen. Irgendwelche Schnurenden müssen also weder am Gitter noch am Flaschenzugelement (21) festgelegt werden. Von Vorteil ist auch, daß die Haken nur in einer ihrer beiden möglichen Stellungen, vorzugsweise in ihrer oberen Stellung, zur momentanen Stillsetzung ansteuerbar sein müssen und ansonsten die Auf- und Abwärtsbewegung der Messer mitmachen (Doppelhub-Jacquardmaschine). Durch Stillsetzen allenfalls eines der beiden komplementären Haken kann durch die Auf- und Abbewegung des jeweils anderen Hakens zwischen zwei beliebigen Harnisch-Schnurstellungen (unten; Mitte; oben) gewechselt werden. Für den Übergang zwischen der Stellungen unten und Mitte ist keiner der beiden Haken anzuwählen; für den Übergang zwischen unten und oben ist der Haken (30) anzuwählen; für den Übergang zwischen Mitte und oben ist der Haken (29) anzuwählen.

## Patentansprüche

1. Flaschenzug-Vorrichtung, die mit zwei komplementären Haken einer Jacquardmaschine verbunden ist, welche jeweils - bei jedem Bewegungszyklus der Messer - entweder von einem der beiden in Gegenphase auf- und abwärts bewegbaren Messer der Jacquardmaschine mitgenommen werden können oder in der oberen oder unteren Stellung festgehalten werden können, während jene Haken über an Flaschenzugrollen umgelenkte Flaschenzugschnüre mit einem oder mehreren Kettfäden verbunden sind, so daß diese Kettfäden entsprechend den Wahlmöglichkeiten der Haken in zwei aufeinanderfolgenden Bewegungszyklen der Messer auf drei verschiedene Niveaus gebracht werden können, dadurch gekennzeichnet, daß diese Flaschenzug-Vorrichtung aus einem Flaschenzug-Element (21) mit zwei Rollen (26), (27) und einem Rollenelement (31) mit einer Rolle (38) besteht, daß das Rollenelement (31) unter zwei komplementären Haken (29), (30) festgemacht ist, daß eine Flaschenzugschnur (28) mit einem Ende mit dem einen Haken (29) verbunden ist, abwärts verläuft, unter der oberen Rolle (26) des Flaschenzug-Elementes (21) umgelenkt ist und zurück nach oben läuft, wo das andere Ende mit dem Haken (30) verbunden ist, daß das Flaschenzug-Element (21) unter den Haken (29), (30) und oberhalb des Rollen-Elementes (31) hängt, daß eine Flaschenzugschnur (47) mit dem einen Ende neben der Flaschenzugschnur (28) an dem Haken (30) angebunden ist, abwärts verläuft, unter der Rolle (38) des Rollenelementes (31) umgelenkt ist, zurück nach oben läuft, über der unteren Rolle (27) des Flaschenzug-Elementes (21) umgelenkt ist und zurück abwärts läuft, wo sie tiefer als das Rollenelement (31) mit einem oder mehreren Kettfäden verbunden wird.

2. Flaschenzug-Vorrichtung gemäß Anspruch 1, dadurch gekennzeichnet, daß das Flaschenzug-Element (21) und/oder Rollenelement (31) derart ausgeführt und/oder mindestens eine ihrer zugehörigen Rollen (26), (27) und (38) derart angeordnet oder ausgeführt sind, daß für zumindest eine Rolle (26), (27), (38) gilt, daß eine an jener Rolle umgelenkte Flaschenzugschnur (28),(47) an den Gegenseiten jener Rolle in verschiedenen, senkrecht zu der Messerrichtung liegenden Flächen in die Höhe läuft, während die Außenseite der Seitenstücke des Flaschenzug-Elementes (21) und/oder des Rollenelementes (31) senkrecht zu der Messerrichtung steht.

3. Flaschenzug-Vorrichtung gemäß Anspruch 1 oder 2, dadurch gekennzeichnet, daß die Ausführung des Flaschenzug-Elementes (21) und/oder des Rollenelementes (31) und/oder die Anordnung oder Ausführung mindestens einer ihrer jeweiligen Rollen (26), (27), (38) derart gewählt ist, daß die an derselben Seite der Rollen (26), (27), (38) nebeneinander in die Höhe laufenden Flaschenschnur-Abschnitte sich in verschiedenen, senkrecht zu der Messerrichtung liegenden Flächen in einem ausreichenden Abstand erstrecken, um zu vermeiden, daß diese Flaschenzugschnur-Abschnitte während der Arbeit der Flaschenzug-Vorrichtung gegeneinander reiben.

4. Flaschenzug-Vorrichtung gemäß Anspruch 1, 2 oder 3, dadurch gekennzeichnet, daß mindestens eine Rolle (26), (27) oder (38) auf einer Achse (24), (25), (37) sitzt, die nicht in einer sich in der Messerrichtung erstreckenden, vertikalen Fläche liegt.

5. Flaschenzug-Vorrichtung gemäß einem oder mehreren Ansprüchen 1 bis 4, dadurch gekennzeichnet, daß das Flaschenzug-Element (21) aus zwei länglichen Seitenstücken (22), (23) zusammengesetzt ist, die parallel zueinander in einem bestimmten Zwischenabstand einander gegenüber aneinander befestigt sind, daß nahe an den Enden dieser Seitenstücke (22), (23) Achsen (24) bzw. (25) von dem einen Seitenstück (22) zu dem anderen (23) laufen, und daß auf diesen Achsen (24), (25) Rollen (26) bzw. (27) drehbar angeordnet sind.

6. Flaschenzug-Vorrichtung gemäß Anspruch 5, dadurch gekennzeichnet, daß die Achsen (24) und (25) des Flaschenzug-Elementes (21) parallel zueinander und schief angeordnet sind, so daß zwischen der Mittellinie jeder Achse (24), (25) und der Senkrechten auf der Außenseite eines der Seitenstücke (22), (23) in der Höhe jeder Mittellinie innerhalb einer horizontalen Fläche ein Winkel (α) gebildet wird, daß die Größe dieses Winkels (α) und die Richtung der schiefen Anordnung der Achsen (24), (25) derart gewählt sind,daß bei einer Anordnung des Flaschenzug-Elementes (21) einerseits die Flaschenzugschnur-Abschnitte der an den Rollen (26), (27) umgelenkten Flaschenzugschnüre (28), (47), die sich unter dem Haken (29) erstrecken, sich in einer vertikalen, senkrecht zu der Messerrichtung liegenden Fläche befinden, wobei diese Fläche den Befestigungspunkt der Flaschenzugschnur (28) an dem Haken (29) auf der vertikalen Symmetrielinie dieses Hakens (29) enthält, und daß andererseits die Flaschenzugschnur-Abschnitte, die unter dem Haken (30) verlaufen, sich in einer anderen vertikalen, senkrecht zu der Messerrichtung liegenden fläche befinden, wobei diese Fläche den Befestigungspunkt der Flaschenzugschnur (28) an dem Haken (30) außerhalb der vertikalen Symmetrielinie dieses Haken (30) enthält.

7. Flaschenzug-Vorrichtung gemäß Anspruch 6, dadurch gekennzeichnet, daß die Seitenstücke (22), (23) des Flaschenzug-Elementes (21) derart gestaltet sind, daß die Innenseiten der Seitenstücke zu den schief angeordneten Röllchen (26), (27) parallel laufen, und daß bei einer Anordnung dieses Flaschenzug-Elementes (21) sich die Außenseiten dieser Seitenstücke (22) und (23) innerhalb senkrecht zu der Messerrichtung stehender, vertikaler Flächen befinden.

8. Flaschenzug-Vorrichtung gemäß Anspruch 5, 6 oder 7, dadurch gekennzeichnet, daß eines der Seitenstücke (23) des Flaschenzug-Elementes (21) an der Außenkante des sich in die Höhe erstreckenden Randes, an dem die Flaschenzugschnur (47) abwärts läuft, über die vollständige Höhe eine Aussparung (46) aufweist, deren Wände die Flaschenzugschnur (47) führen können.

9. Flaschenzug-Vorrichtung gemäß einem oder mehreren vorhergehenden Ansprüchen, dadurch gekennzeichnet, daß das Rollenelement (31) mit einem Befestigungs-Hilfsmittel (33) aufweisenden Basisteil (32) versehen ist, während an diesem Basisteil (32) zwei aufrechtstehende Seitenplatten (36), (41) schwenkbar befestigt sind, daß die Befestigungs-Hilfsmittel und die schwenkbare Befestigung der Seitenplatten (36), (41) derart ausgeführt sind, daß diese Seitenplatten (36), (41) hinsichtlich einer senkrecht zu der Messerrichtung gestellten, horizontalen Achse (40) schwenkbar angeordnet sind, und daß sich eine Achse (37) von der einen Seitenplatte (36) zu der anderen Seitenplatte (41) erstreckt, während auf dieser Achse (37) eine Rolle (38) drehbar befestigt ist.

10. Flaschenzug-Vorrichtung gemäß einem oder mehreren vorhergehenden Ansprüchen, dadurch gekennzeichnet, daß die Achse (37) des Rollenelementes (31) schräg angeordnet ist, so daß in einer horizontalen Fläche zwischen der Mittellinie der Achse (37) und der Senkrechten auf der Außenseite einer der Seitenplatten (36), (41) in der Höhe der Mittellinie ein Winkel (β) gebildet wird, daß die Größe dieses Winkels (β) und die Richtung des schiefen Verlaufes der Achse (37) derart gewählt sind, daß bei einer Befestigung des Rollenelementes (31) einerseits die Flaschenzugschnur-Abschnitte der an der Rolle (38) umgelenkten Flaschenzugschnur (47), die unter dem Haken (29) verlaufen, sich in einer vertikalen, senkrecht auf der Messerrichtung liegenden Fläche befinden, wobei diese Fläche den Befestigungspunkt der Flaschenzugschnur (28) an dem Haken (29) auf der vertikalen Symmetrielinie dieses Hakens (29) enthält, und daß andererseits die Flaschenzugschnur-Abschnitte dieser Flaschenzugschnur(47), die unter dem Haken (30) laufen, sich in einer anderen vertikalen, senkrecht zu der Messerrichtung liegenden Fläche befinden, wobei diese Fläche den Befestigungspunkt der Flaschenzugschnur (47) an dem Haken (30) auf der vertikalen Symmetrielinie dieses Hakens (30) enthält - also an dem anderen Rand dieser vertikalen Symmetrielinie des Hakens (30), verglichen mit dem Befestigungspunkt der Flaschenzugschnur (28) an diesem Haken (30).

11. Flaschenzug-Vorrichtung gemäß einem oder mehreren vorhergehenden Ansprüchen, dadurch gekennzeichnet, daß die Seitenplatten (36), (41) des Rollenelementes (31) derart gestaltet sind, daß die Innenseiten der Abschnitte (36'') und (41'') dieser Seitenplatten zu den schräg gestellten Röllchen (38) parallel laufen, und daß die Seitenplatten (36), (41) so gestaltet und die Befestigungs-Hilfsmittel (33) in der Weise vorgesehen sind, daß bei einer Befestigung dieses Rollen-Elementes (31) sich die Außenseiten dieser Seitenplatten (36), (41) in senkrecht zu der Messerrichtung stehenden, vertikalen Flächen befinden.

12. Flaschenzug-Vorrichtung gemäß einem oder mehreren vorhergehenden Ansprüchen, dadurch gekennzeichnet, daß das Rollenelement (31) einen balkenförmigen Basisteil (32) aufweist, der mit einer in der unteren Wand auslaufenden, T-förmigen Aussparung (33) versehen ist, daß senkrecht auf der oberen Wand des Basisteiles eine sich in der Breitenrichtung erstreckende, aufrechte Rippe (32') steht, an der eine horizontale, in der Längsrichtung des Basisteiles (32) verlaufende Buchse (39) symmetrisch befestigt ist, in der eine an den Gegenseiten vorspringende Achse (40) drehbar angeordnet ist, daß an den beiden Enden der Achse (40) eine Seitenplatte (36) bzw. (41) befestigt ist, daß die beiden Seitenplatten (36), (41) nach unten zur Höhe ihres Befestigungspunktes hin einen länglichen Abschnitt (36'), (41') mit parallelen Rändern aufweisen und höher in einen breiteren, nach oben abgerundeten Kopf (36''), (41'') auslaufen, daß bezüglich des Kopfes (36'') zentral auf der Seitenplatte (36) eine Achse (37) befestigt ist, auf der ein drehbares Röllchen (38) sitzt, daß mitten in dem Kopf (41'') eine symmetrische, kreisförmige Vertiefung (42) vorgesehen ist, in deren Mitte sich eine Öffnung (44) befindet, in der die Achse (37) sitzt, wobei das Röllchen (38) teilweise von den Wänden der Vertiefung (42) umgeben ist, daß zwischen den Seitenplatten (36) und (41) und rund um das Röllchen (38) ausreichend Raum verbleibt, um eine Flaschenzugschnur (47) von der Oberseite her unter diesem Röllchen (38) umzulenken und zurück nach oben zu führen, daß die Seitenplatte (41) in dem unteren Abschnitt (41') längs der Innenseite einen U-förmigen, tiefer liegenden Abschnitt (43) aufweist, dessen parallel laufende Wände (43') von der Unterseite dieser Seitenplatte (41) ausgehen und höher in einer Biegung (43'') ineinander übergehen, und daß in diesem Abschnitt (43) nahe an der Biegung (43'') eine Öffnung (45) vorgesehen ist, in der die Achse (40) sitzt.

13. Flaschenzug-Vorrichtung gemäß einem oder mehreren vorhergehenden Ansprüchen, dadurch gekennzeichnet, daß eine Aussparung (46) an einer Seite in der Außenwand einer der Seitenplatten (36), (41) des Rollenelementes (31) vorgesehen ist und sich über die gesamte Hohe des breiteren Abschnittes (41'') erstreckt, und daß die Wände der Aussparung den Abschnitt der Flaschenzugschnur führen können, der abwärts zu den Kettfäden läuft.

14. Anordnung mehrerer Flaschenzug-Vorrichtungen gemäß einem oder mehreren vorhergehenden Ansprüchen an einer Jacquardmaschine, dadurch gekennzeichnet, daß die Rollenelemente (31) der Flaschenzug-Vorrichtungen, die mit Haken (29), (30) desselben Paares komplementärer Hakenreihen zusammenwirken, nebeneinander an dem selben parallel zu diesen Reihen laufenden Profilkörper (35) befestigt sind.

15. Anordnung mehrerer Flaschenzug-Vorrichtungen an einer Jacquardmaschine gemäß Anspruch 14, dadurch gekennzeichnet, daß diese Rollenelemente (31), die mit Haken (29), (30) desselben Paares komplementärer Hakenreihen zusammenwirken, an Profilkörpern (35) befestigt sind, an deren Oberseite zumindest ein in der Längsrichtung laufender, vorspringender Rand (34) von T-förmigem Querschnitt vorgesehen ist, der in Gestalt und Abmessungen mit der T-förmigen Aussparung (33) übereinstimmt, wobei diese Rollenelemente (31) auf einem Rand (34) in der Weise festsitzen, daß der T-förmige Rand (34) in der T-förmigen Aussparung (33) sitzt.

16. Anordnung mehrerer Flaschenzug-Vorrichtungen an einer Jacquardmaschine gemäß Anspruch 14 oder 15, dadurch gekennzeichnet, daß Rollenelemente (31), die mit Haken (29),(30) verschiedener komplementärer Hakenreihenpaare zusammenwirken, an unterschiedlichen, nebeneinander liegenden Profilkörpern (35) befestigt sind, während diese Profilkörper (35) miteinander zu einem festen oder bewegbar angeordneten Gitter verbunden sind.

17. Anordnung mehrerer Flaschenzug-Vorrichtungen an einer Jacquardmaschine gemäß Anspruch 14, 15 oder 16, dadurch gekennzeichnet, daß jeder Profilkörper (35) mit zwei vorspringenden Rändern (34) von T-förmigem Querschnitt versehen ist, daß die Rollenelemente (31), die mit Haken nebeneinander liegender Paare von komplementären Hakenreihen zusammenwirken, an nebeneinander liegenden Rändern (34) desselben Profilkörpers (35) oder benachbarter Profilkörper (35) festsitzen, und daß die Flaschenzug-Vorrichtungen, deren Rollenelemente (31) an verschiedenen, nebeneinander liegenden Rändern (34) von nebeneinander liegenden Profilkörpern (35) befestigt sind, derart angeordnet sind, daß sich die betreffenden Flaschenzugschnüre (47) zwischen jenen selbigen Profilkörpern nach unten zu den Kettfäden hin erstrecken, wobei die Haken (30) jener Flaschenzug-Vorrichtungen - an denen die beiden Flaschenzugschnüre (28), (47) befestigt sind - einander gegenüber stehen.

18. Jacquardmaschine, insbesondere Doppelhub-Jacquardmaschine, die mit mindestens einer Flaschenzug-Vorrichtung gemäß einem oder mehreren vorhergehenden Ansprüchen versehen ist.

## Claims

1. Tackle mechanism connected to two complementary hooks of a Jacquard machine which, during each cycle of movement of the knives, can each either be taken up by one of the two knives of the Jacquard machine, movable upwards and downwards in phase opposition, or be retained in the upper or lower position, whilst those hooks are connected to one or more warp threads via tackle cords deflected on tackle pulleys, so that these warp threads can be brought to three different levels in two successive cycles of movement of the knives in accordance with the selection possibilities of the hooks, characterized in that this tackle mechanism consists of a tackle element (21) with two pulleys (26), (27) and of a pulley element (31) with a pulley (38), in that the pulley element (31) is secured under two complementary hooks (29), (30), in that a tackle cord (28) is connected at one end to one hook (29), runs downwards, is deflected under the upper pulley (26) of the tackle element (21) and runs back upwards, where the other end is connected to the hook (30), in that the tackle element (21) hangs under the hooks (29), (30) and above the pulley element (31), and in that a tackle cord (47) is tied at one end to the hook (30) next to the tackle cord (28), runs downwards, is deflected under the pulley (38) of the pulley element (31), runs back upwards, is deflected via the lower pulley (27) of the tackle element (21) and runs back downwards, where it is connected lower than the pulley element (31) to one or more warp threads.

2. Tackle mechanism according to Claim 1, characterized in that the tackle element (21) and/or pulley element (31) is so designed and/or at least one of their associated pulleys (26), (27) and (38) are so arranged or designed that it is true of at least one pulley (26), (27), (38) that a tackle cord (28), (47) deflected at that pulley runs vertically on the opposite sides of that pulley in different planes perpendicular to the knife direction, whilst the outside of the side pieces of the tackle element (21) and/or of the pulley element (31) is perpendicular to the knife direction.

3. Tackle mechanism according to Claim 1 or 2, characterized in that the design of the tackle element (21) and/or of the pulley element (31) and/or the arrangement or design of at least one of their respective pulleys (26), (27), (38) is selected in such a way that the tackle-cord segments running vertically next to one another on the same side of the pulleys (26), (27), (38) extend in different planes perpendicular to the knife direction, at a sufficient distance from one another to prevent these tackle-cord segments from rubbing against one another while the tackle mechanism is working.

4. Tackle mechanism according to Claim 1, 2 or 3, characterized in that at least one pulley (26), (27) or (38) is seated on an axle (24), (25), (37) which does not lie in a vertical plane extending in the knife direction.

5. Tackle mechanism according to one or more of Claims 1 to 4, characterized in that the tackle element (21) is composed of two elongate side pieces (22), (23) which are fastened to one another parallel and opposite to one another at a specific interspacing, in that axles (24) and (25) run near to the ends of these side pieces (22), (23) from one side piece (22) to the other (23), and in that pulleys (26) and (27) are arranged rotatably on these axles (24), (25).

6. Tackle mechanism according to Claim 5, characterized in that the axles (24) and (25) of the tackle element (21) are arranged parallel to one another and obliquely, so that an angle (α) is formed between the centre line of each axle (24), (25) and the perpendicular to the outside of one of the side pieces (22), (23) level with each centre line within a horizontal plane, in that the size of this angle (α) and the direction of the oblique arrangement of the axles (24), (25) are selected in such a way that, in an arrangement of the tackle element (21), on the one hand the tackle-cord segments of the tackle cords (28), (47), deflected at the pulleys (26), (27), which extend under the hook (29), are located in a vertical plane perpendicular to the knife direction, this plane containing the fastening point of the tackle cord (28) on the hook (29) on the vertical bisecting line of this hook (29), and in that, on the other hand, the tackle-cord segments running under the hook (30) are located in another vertical plane perpendicular to the knife direction, this plane containing the fastening point of the tackle cord (28) on the hook (30) outside the vertical bisecting line of this hook (30).

7. Tackle mechanism according to Claim 6, characterized in that the side pieces (22), (23) of the tackle element (21) are designed in such a way that the insides of the side pieces run parallel to the obliquely arranged pulleys (26), (27), and in that, in an arrangement of this tackle element (21), the outsides of these side pieces (22) and (23) are located within vertical planes perpendicular to the knife direction.

8. Tackle mechanism according to Claim 5, 6 or 7, characterized in that one of the side pieces (23) of the tackle element (21) has over the entire height, on the outer face of the vertically extending edge on which the tackle cord (47) runs downwards, a recess (48), the walls of which can guide the tackle cord (47).

9. Tackle mechanism according to one or more of the preceding claims, characterized in that the pulley element (31) is provided with a base part (32) having fastening aids (33), whilst two upright side plates (36), (41) are fastened pivotably to this base part (32), in that the fastening aids and the pivotable fastening of the side plates (36), (41) are designed in such a way that these side plates (36), (41) are arranged pivotably with respect to a horizontal axle (40) set perpendicularly to the knife direction, and in that an axle (37) extends from one side plate (36) to the other side plate (41), whilst a pulley (38) is fastened rotatably on this axle (37).

10. Tackle mechanism according to one or more of the preceding claims, characterized in that the axle (37) of the pulley element (31) is arranged obliquely, so that an angle (β) is formed in a horizontal plane between the centre line of the axle (37) and the perpendicular to the outside of one of the side plates (36), (41) level with the centre line, in that the size of this angle (β) and the direction of the oblique path of the axle (37) are selected in such a way that, in a fastening of the pulley element (31), on the one hand the tackle-cord segments of the tackle cord (47), deflected at the pulley (38), which run under the hook (29) are located in a vertical plane perpendicular to the knife direction, this plane containing the fastening point of the tackle cord (28) on the hook (29) on the vertical bisecting line of this hook (29), and in that, on the other hand, the tackle-cord segments of this tackle cord (47) which run under the hook (30) are located in another vertical plane perpendicular to the knife direction, this plane containing the fastening point of the tackle cord (47) on the hook (30) on the vertical bisecting line of this hook (30), that is to say on the other edge of this vertical bisecting line of the hook (30) in comparison with the fastening point of the tackle cord (28) on this hook (30).

11. Tackle mechanism according to one or more of the preceding-claims, characterized in that the side plates (36), (41) of the pulley element (31) are designed in such a way that the insides of the segments (36'') and (41'') of these side plates run parallel to the obliquely set pulleys (38), and in that the side plates (36), (41) are so designed and the fastening aids (33) are so provided that, in a fastening of this pulley element (31), the outsides of these side plates (36), (41) are located in vertical planes perpendicular to the knife direction.

12. Tackle mechanism according to one or more of the preceding claims, characterized in that the pulley element (31) has a beam-shaped base part (32) which is provided with a T-shaped recess (33) terminating in the lower wall, in that there stands vertically on the upper wall of the base part an upright rib (32') which extends in the width direction and to which is fastened symmetrically a horizontal bush (39) which extends in the longitudinal direction of the base part (32) and in which an axle (40) projecting on the opposite sides is arranged rotatably, in that a side plate (36) and (41) is fastened to each of the two ends of the axle (40), in that the two side plates (36), (41) have downwards to a level with their fastening point an elongate segment (36'), (41') with parallel edges and terminate higher in a wider head (36''), (41'') rounded upwards, in that there is fastened to the side plate (36) centrally in relation to the head (36'') an axle (37), on which a rotatable pulley (38) is seated, in that there is provided centrally in the head (41'') a symmetrical circular depression (42), at the centre of which is located an orifice (44), in which the axle (37) is seated, the pulley (38) being partially surrounded by the walls of the depression (42), in that sufficient space remains between the side plates (36) and (41) and around the pulley (38) to deflect a tackle cord (47) from the top side under this pulley (38) and to guide it back upwards, in that the side plate (41) has in the lower segment (41'), along the inside, a U-shaped lower segment (43), the parallel walls (43') of which start from the underside of this side plate (41) and merge higher into one another in a bend (43''), and in that an orifice (45), in which the axle (40) is seated, is provided in this segment (43) near to the bend (43'').

13. Tackle mechanism according to one or more of the preceding claims, characterized in that a recess (46) is provided on one side in the outer wall of one of the side plates (36), (41) of the pulley element (31) and extends over the entire height of the wider segment (41''), and in that the walls of the recess can guide the segment of the tackle cord which runs downwards to the warp threads.

14. Arrangement of a plurality of tackle mechanisms according to one or more of the preceding claims on a Jacquard machine, characterized in that the pulley elements (31) of the tackle mechanisms, which cooperate with hooks (29), (30) of the same pair of complementary hook rows, are fastened next to one another to the same profiled body (35) running parallel to these rows.

15. Arrangement of a plurality of tackle mechanisms on a Jacquard machine according to Claim 14, characterized in that these pulley elements (31), which cooperate with hooks (29), (30) of the same pair of complementary hook rows, are fastened to profiled bodies (35), on the top side of which there is provided at least one projecting edge (34) of T-shaped cross-section which runs in the longitudinal direction and which corresponds in shape and dimensions to the T-shaped recess (33), these pulley elements (31) being firmly seated on one edge (34) in such a way that the T-shaped edge (34) is seated in the T-shaped recess (33).

16. Arrangement of a plurality of tackle mechanisms on a Jacquard machine according to Claim 14 or 15, characterized in that pulley elements (31), which cooperate with hooks (29), (30) of different complementary pairs of hook rows, are fastened to different profiled bodies (35) lying next to one another, whilst these profiled bodies (35) are connected to one another to form a fixed or movably arranged grid.

17. Arrangement of a plurality of tackle mechanisms on a Jacquard machine according to Claim 14, 15 or 16, characterized in that each profiled body (35) is provided with two projecting edges (34) of T-shaped cross-section, in that the pulley elements (31), which cooperate with hooks of pairs, lying next to one another, of complementary hook rows, are firmly seated on edges (34), lying next to one another, of the same profiled body (35) or of adjacent profiled bodies (35), and in that the tackle mechanisms, the pulley elements (31) of which are fastened to different edges (34), lying next to one another, of profiled bodies (35) lying next to one another, are arranged in such a way that respective tackle cords (47) extend between those same profiled bodies downwards towards the warp threads, the hooks (30) of those tackle mechanisms to which the two tackle cords (28), (47) are fastened being located opposite one another.

18. Jacquard machine, especially double-lift Jacquard machine, which is provided with at least one tackle mechanism according to one or more of the preceding claims.

## Revendications

1. Dispositif de moufle, qui est relié à deux crochets complémentaires d'un métier Jacquard, qui - à chaque cycle de mouvement des couteaux - peuvent être soit entraînés par un des deux couteaux du métier Jacquard mobiles en opposition de phase vers le haut et vers le bas, soit être maintenus dans la position supérieure ou inférieure, tandis que ces crochets sont attachés à un ou plusieurs fils de chaîne par des brins de moufle déviés sur des poulies de moufle, de telle façon que ces fils de chaîne puissent être amenés à trois niveaux différents correspondant aux possibilités de sélection des crochets dans deux cycles de mouvement successifs des couteaux, caractérisé en ce que ce dispositif de moufle se compose d'un élément de moufle (21) avec deux poulies (26), (27) et d'un élément de poulie (31) avec une poulie (38), en ce que l'élément de poulie (31) est immobilisé sous deux crochets complémentaires (29), (30), en ce qu'un brin de moufle (28) est attaché par une extrémité à un premier crochet (29), se dirige vers le bas, est dévié sous la poulie supérieure (26) de l'élément de moufle (21) et revient vers le haut, où l'autre extrémité est attachée au crochet (30), en ce que l'élément de moufle (21) pend sous les crochets (29), (30) et au-dessus de l'élément de poulie (31), en ce qu'un brin de moufle (47) est attaché par la première extrémité au crochet (30) à côté du brin de moufle (28), se dirige vers le bas, est dévié sous la poulie (38) de l'élément de poulie (31), revient vers le haut, est dévié sur la poulie inférieure (27) de l'élément de moufle (21) et revient vers le bas, où il est attaché à un ou plusieurs fils de chaîne plus bas que l'élément de poulie (31).

2. Dispositif de moufle suivant la revendication 1, caractérisé en ce que l'élément de moufle (21) et/ou l'élément de poulie (31) sont réalisés et/ou au moins une de leurs poulies respectives (26), (27) et (38) sont disposées ou réalisées de telle façon que, pour au moins une poulie (26), (27), (38), un brin de moufle (28), (47) dévié sur cette poulie se dirige en hauteur sur les côtés opposés de cette poulie dans différentes faces disposées perpendiculairement à la direction des couteaux, tandis que le côté extérieur des pièces latérales de l'élément de moufle (21) et/ou de l'élément de poulie (31) est perpendiculaire à la direction des couteaux.

3. Dispositif de moufle suivant la revendication 1 ou 2, caractérisé en ce que l'exécution de l'élément de moufle (21) et/ou de l'élément de poulie (31) et/ou l'agencement ou l'exécution d'au moins une de leurs poulies respectives (26), (27), (38) est choisie de telle façon que les tronçons de brin de moufle se dirigeant en hauteur l'un à côté de l'autre du même côté des poulies (26), (27), (38) s'étendent dans différentes faces disposées perpendiculairement à la direction des couteaux à une distance suffisante pour éviter que ces tronçons de brin de moufle ne frottent l'un contre l'autre pendant le travail du dispositif de moufle.

4. Dispositif de moufle suivant la revendication 1, 2 ou 3, caractérisé en ce qu'au moins une poulie (26), (27) ou (38) est montée sur un axe (24), (25), (37) qui ne se trouve pas dans une face verticale s'étendant dans la direction des couteaux.

5. Dispositif de moufle suivant une ou plusieurs des revendications 1 à 4, caractérisé en ce que l'élément de moufle (21) est composé de deux pièces latérales allongées (22), (23), qui sont fixées l'une à l'autre, parallèlement l'une à l'autre avec un intervalle déterminé l'une par rapport à l'autre, en ce qu'à proximité des extrémités de ces pièces latérales (22), (23) se trouvent des axes (24) respectivement (25) allant d'une pièce latérale (22) à l'autre pièce latérale (23), et en ce que sur ces axes (24), (25) sont disposées des poulies (26) respectivement (27) tournantes.

6. Dispositif de moufle suivant la revendication 5, caractérisé en ce que les axes (24) et (25) de l'élément de moufle (21) sont disposés parallèlement l'un à l'autre et en biais, de telle façon qu'entre la ligne centrale de chaque axe (24), (25) et la perpendiculaire au côté extérieur de l'une des pièces latérales (22), (23), à la hauteur de chaque ligne centrale, il se forme un angle (α) à l'intérieur d'une face horizontale, en ce que la grandeur de cet angle (α) et la direction de l'agencement en biais des axes (24), (25) sont choisies de telle façon que, pour un agencement de l'élément de moufle (21) d'une part les tronçons de brin de moufle des brins de moufle (28), (47) déviés sur les poulies (26), (27), qui s'étendent sous le crochet (29), se trouvent dans une face verticale disposée perpendiculairement à la direction des couteaux, cette face contenant le point de fixation du brin de moufle (28) au crochet (29) sur la ligne de symétrie verticale de ce crochet (29), et que d'autre part les tronçons de brin de moufle, qui se prolongent sous le crochet (30), se trouvent dans une autre face verticale disposée perpendiculairement à la direction des couteaux, cette face contenant le point de fixation du brin de moufle (28) au crochet (30) hors de la ligne de symétrie verticale de ce crochet (30).

7. Dispositif de moufle suivant la revendication 6, caractérisé en ce que les pièces latérales (22), (23) de l'élément de moufle (21) sont constituées de telle façon que les côtés intérieurs des pièces latérales soient orientés parallèlement aux poulies (26), (27) disposées en biais, et que dans un autre agencement de cet élément de moufle (21) les côtés extérieurs de ces pièces latérales (22) et (23) se trouvent à l'intérieur de faces verticales disposées perpendiculairement à la direction des couteaux.

8. Dispositif de moufle suivant la revendication 5, 6 ou 7, caractérisé en ce qu'une des pièces latérales (23) de l'élément de moufle (21) présente sur toute sa hauteur, à l'arête extérieure du bord s'étendant en hauteur sur lequel le brin de moufle (47) se dirige vers le bas, un évidement (48) dont les parois peuvent guider le brin de moufle (47).

9. Dispositif de moufle suivant une ou plusieurs des revendications précédentes, caractérisé en ce que l'élément de poulie (31) est pourvu d'une pièce de base (32) présentant des accessoires de fixation (33), tandis qu'à cette pièce de base (32) deux plaques latérales dressées (36), (41) sont fixées de manière basculante, en ce que les accessoires de fixation et la fixation basculante des plaques latérales (36), (41) sont exécutés de telle façon que ces plaques latérales (36), (41) soient disposées de façon basculante par rapport à un axe horizontal (40) placé perpendiculairement à la direction des couteaux, et en ce qu'un axe (37) s'étend d'une plaque latérale (36) à l'autre plaque latérale (41), tandis qu'une poulie (38) tournante est montée sur cet axe (37).

10. Dispositif de moufle suivant une ou plusieurs des revendications précédentes, caractérisé en ce que l'axe (37) de l'élément de poulie (31) est disposé en biais, de telle façon qu'il se forme dans une face horizontale, à la hauteur de la ligne centrale, un angle (β) entre la ligne centrale de l'axe (37) et la perpendiculaire au côté extérieur d'une des plaques latérales (36), (41), en ce que la grandeur de cet angle (β) et la direction de la position en biais de l'axe (37) sont choisies de telle façon que pour une fixation de l'élément de poulie (31) d'une part les tronçons de brin de moufle du brin de moufle (47) déviés à la poulie (38), qui passent sous le crochet (29), se trouvent dans une face verticale disposée perpendiculairement à la direction des couteaux, cette face contenant le point de fixation du brin de moufle (28) au crochet (29) sur la ligne de symétrie verticale de ce crochet (29), et que d'autre part les tronçons de brin de moufle de ce brin de moufle (47), qui passent sous le crochet (30), se trouvent dans une autre face verticale disposée perpendiculairement à la direction des couteaux, cette face contenant le point de fixation du brin de moufle (47) au crochet (30) sur la ligne de symétrie verticale de ce crochet (30) - donc à l'autre bord de cette ligne de symétrie verticale du crochet (30), par rapport au point de fixation du brin de moufle (28) à ce crochet (30).

11. Dispositif de moufle suivant une ou plusieurs des revendications précédentes, caractérisé en ce que les plaques latérales (36), (41) de l'élément de poulie (31) sont réalisées de telle façon que les côtés intérieurs des tronçons (36'') et (41'') de ces plaques latérales sont orientés parallèlement aux roulettes (38) placées en biais, et en ce que les plaques latérales (36), (41) sont réalisées et les accessoires de fixation (33) sont prévus de telle façon que pour une fixation de cet élément de poulie (31) les côtés extérieurs de ces plaques latérales (36), (41) se trouvent dans des faces verticales disposées perpendiculairement à la direction des couteaux.

12. Dispositif de moufle suivant une ou plusieurs des revendications précédentes, caractérisé en ce que l'élément de poulie (31) présente une pièce de base (32) en forme de poutre, qui est pourvue d'un évidement (33) en forme de T s'ouvrant dans la paroi inférieure, en ce que perpendiculairement à la paroi supérieure de la pièce de base se trouve une nervure dressée (32') s'étendant dans le sens de la largeur, sur laquelle est fixée symétriquement une douille horizontale (39) orientée dans le sens longitudinal de la pièce de base (32), dans laquelle est disposé un axe tournant (40) sortant de part et d'autre, en ce qu'aux deux extrémités de l'axe (40) est fixée une plaque latérale (36) respectivement (41), en ce que les deux plaques latérales (36), (41) présentent vers le bas, à hauteur de leur point de fixation, un tronçon allongé (36'), (41') avec des bords parallèles et se terminent plus haut en une tête plus large (36''), (41'') arrondie vers le haut, en ce qu'un axe (37) est fixé sur la plaque latérale (36) en position centrale par rapport à la tête (36''), sur lequel est montée une roulette tournante (38), en ce qu'au milieu de la tête (41'') il est prévu une cavité circulaire symétrique (42), au milieu de laquelle se trouve une ouverture (44) dans laquelle est placé l'axe (37), la roulette (38) étant partiellement entourée par les parois de la cavité (42), en ce qu'entre les plaques latérales (36) et (41) et autour de la roulette (38) il reste suffisamment de place pour enrouler un brin de moufle (47) sous cette roulette (38) à partir du côté supérieur et le ramener ensuite vers le haut, en ce que la plaque latérale (41) présente dans le tronçon inférieur (41') le long du côté intérieur un tronçon (43) en forme de U, situé plus bas, dont les parois orientées parallèlement (43') partent du côté inférieur de cette plaque latérale (41) et se fondent plus haut l'une dans l'autre en une courbe (43''), et en ce qu'il est prévu dans ce tronçon (43), près de la courbe (43''), une ouverture (45) dans laquelle est placé l'axe (40).

13. Dispositif de moufle suivant une ou plusieurs des revendications précédentes, caractérisé en ce qu'un évidement (46) est prévu dans un côté de la paroi extérieure de l'une des plaques latérales (36), (41) de l'élément de poulie (31) et s'étend sur toute la hauteur du tronçon plus large (41''), et en ce que les parois de l'évidement peuvent guider le tronçon du brin de moufle qui se dirige vers le bas jusqu'aux fils de chaîne.

14. Agencement de plusieurs dispositifs de moufle suivant une ou plusieurs des revendications précédentes dans un métier Jacquard, caractérisé en ce que les éléments de poulie (31) des dispositifs de moufle, qui coopèrent avec des crochets (29), (30) de la même paire de rangées de crochets complémentaires, sont fixés l'un à côté de l'autre sur le même corps profilé (35) orienté parallèlement à ces rangées.

15. Agencement de plusieurs dispositifs de moufle dans un métier Jacquard suivant la revendication 14, caractérisé en ce que ces éléments de poulie (31), qui coopèrent avec des crochets (29), (30) de la même paire de rangées de crochets complémentaires, sont fixés à des corps profilés (35), sur le côté supérieur desquels il est prévu au moins un bord saillant (34), orienté en direction longitudinale, avec une section en forme de T, qui correspond en forme et dimensions à l'évidement en forme de T (33), ces éléments de poulie (31) étant immobilisés sur un bord (34) de telle façon que le bord en forme de T (34) soit placé dans l'évidement en forme de T (33).

16. Agencement de plusieurs dispositifs de moufle dans un métier Jacquard suivant la revendication 14 ou 15, caractérisé en ce que des éléments de poulie (31), qui coopèrent avec des crochets (29), (30) de différentes paires de rangées de crochets complémentaires, sont fixés à différents corps profilés (35) placés l'un à côté de l'autre, tandis que ces corps profilés (35) sont assemblés l'un à l'autre en une grille fixe ou disposée de façon mobile.

17. Agencement de plusieurs dispositifs de moufle dans un métier Jacquard suivant la revendication 14, 15 ou 16, caractérisé en ce que chaque corps profilé (35) est pourvu de deux bords saillants (34) avec une section en forme de T, en ce que les éléments de poulie (31), qui coopèrent avec des crochets de paires juxtaposées de rangées de crochets complémentaires, sont immobilisés sur des bords (34) placés l'un à côté de l'autre des mêmes corps profilés (35) ou de corps profilés (35) voisins, et en ce que les dispositifs de moufle, dont les éléments de poulie (31) sont fixés à différents bords (34) juxtaposés de corps profilés (35) placés l'un à côté de l'autre, sont disposés de telle façon que les brins de moufle (47) considérés s'étendent vers le bas, entre ces mêmes corps profilés, jusqu'aux fils de chaîne, les crochets (30) de ces dispositifs de moufle - auxquels les deux brins de moufle (28), (47) sont fixés - étant placés l'un en face de l'autre.

18. Métier Jacquard, en particulier métier Jacquard à double levée, qui est pourvu d'au moins un dispositif de moufle suivant une ou plusieurs des revendications précédentes.
